# EUROPÄISCHE PATENTSCHRIFT

(11) **EP 2 508 102 B1**
(45) Veröffentlichungstag und Bekanntmachung des Hinweises auf die Patenterteilung: **07.08.2013**
(21) Anmeldenummer: 12155797.9
(22) Anmeldetag: 16.02.2012
(51) Int. Cl.: A47C 7/14, A47C 9/00, A47C 7/44

(54) **Stuhl**
Chair
Chaise

(30) Priorität: 05.04.2011 DE 102011001811
(43) Veröffentlichungstag der Anmeldung: 10.10.2012
(73) Patentinhaber: Wilkhahn Wilkening + Hahne GmbH + Co. KG, 31848 Bad Münder (DE)
(72) Erfinder: Gehner, Carsten, 30163 Hannover (DE); Büttner, Heiko, 30161 Hannover (DE)
(74) Vertreter: Tetzner, Michael

(56) Entgegenhaltungen:
- EP-A1- 1 946 676
- DE-B3-102007 042 032

## Beschreibung

Die Erfindung betrifft einen Stuhl mit einem Sitz und einer Sitzmechanik, wobei der Sitz mit der Sitzmechanik derart gekoppelt ist, dass der Sitz in einem vorderen Endbereich um eine erste Drehachse schwenkbar gelagert ist, die parallel zur Knieachse eines Benutzers ausgerichtet ist.

Die DE 10 2007 042 032 B3 betrifft einen Zahnarztstuhl, der einen Sitz mit zwei, parallel zur Knieachse eines Benutzers neigbaren Beinauflagen aufweist. Beide Beinauflagen stützen sich auf einer Wippe ab, wobei die Wippe beim Verschwenken einer der beiden Beinauflagen nach unten eine Anhebung der anderen Beinauflage nach oben bewirkt.

Aus der EP-A1-07 121 220 ist ein Stuhl mit einem Sitz und einer Sitzmechanik bekannt, wobei die Sitzmechanik eine seitliche Schwenkbewegung des Sitzes erlaubt und der Sitz und die Sitzmechanik derart ausgebildet sind, dass die eine Seite des Sitzes bei der seitlichen Schwenkbewegung des Sitzes unabhängig von der anderen Seite des Sitzes bewegbar ist. Weiterhin sind beiden Seiten des Sitzes um eine Drehachse schwenkbar gelagert, die parallel zur Knieachse eines Benutzers ausgerichtet ist.

Im Gegensatz zu den bis dato verfolgten Konzepten, bei welchen der gesamte Sitz und insbesondere die gesamte Sitzfläche als starres Element nach rechts oder links kippen, ist bei dem aus der EP-A1-07 121 220 bekannten Stuhl die rechte und linke Seite des Sitzes unabhängig voneinander bewegbar. Ein derartiger Stuhl ist in der Lage, dem Benutzer bei seinen natürlichen dreidimensionalen Bewegungen zufolgen und dabei dennoch in der geraden Haltung genügend Sicherheit zu bieten.

In einer bevorzugten Ausgestaltung dieses neuen Konzeptes weist die Sitzmechanik zwei seitliche, unabhängig voneinander reagierende Tragarme auf, an welchen der Sitz in seinem vorderen und hinteren Bereich mittels Kugelgelenken gehaltert ist.

Der vorliegenden Erfindung liegt nun die Aufgabe zugrunde, eine Alternative Ausgestaltung dieses neuen Bewegungskonzeptes anzugeben.

Erfindungsgemäß wird diese Aufgage durch die Merkmale des Anspruches 1 gelöst.

Der erfindungsgemäße Stuhl weist einen Sitz und einer Sitzmechanik auf, wobei der Sitz mit der Sitzmechanik derart gekoppelt ist, dass der Sitz in einem vorderen Endbereich um eine erste Drehachse schwenkbar gelagert ist, die parallel zur Knieachse eines Benutzers ausgerichtet ist. Weiterhin ist der Sitz in seinem vorderen Endbereich zudem um eine zur ersten Drehachse senkrecht ausgerichtete zweite Drehachse drehbar an der Sitzmechanik gehaltert. Außerdem ermöglicht die Sitzmechanik eine seitliche Schwenkbewegung des Sitzes, wobei der Sitz und die Sitzmechanik derart ausgebildet sind, dass die eine Seite des Sitzes bei der seitlichen Schwenkbewegung des Sitzes unabhängig von der anderen Seite des Sitzes bewegbar ist.

Durch die zweite Drehachse lässt sich eine definierte seitliche Schwenkbewegung des Sitzes realisieren.

Weitere Ausgestaltungen der Erfindung sind Gegenstand der Unteransprüche.

In einer bevorzugten Ausbildung der Erfindung kann insbesondere vorgesehen werden, dass es bei der seitlichen Schwenkbewegung des Sitzes zu einer Drehung des Sitzes um die zweite Drehachse kommt.

In einer weiteren Ausgestaltung der Erfindung weist die Sitzmechanik zwei seitliche, unabhängig voneinander reagierende Tragarme auf, an die der Sitz an einem hinteren Bereich angekoppelt ist. Dabei können die beiden Tragarme insbesondere um eine Schwenkachse verschwenkt werden, die parallel zur ersten Drehachse ausgerichtet und unterhalb des vorderen Endbereichs des Sitzes angeordnet ist. Der Abstand zwischen der ersten Drehachse des Sitzes und der Schwenkachse der Tragarme beträgt insbesondere 2 bis 8 cm, vorzugsweise 3 bis 5 cm.

Weiterhin kann sich der vordere Endbereich des Sitzes über wenigstens ein zwischen Sitz und Sitzmechanik vorgesehenes Gleitlager an der Sitzmechanik abstützen. Außerdem kann der Sitz eine Sitzfläche und einer Rückenlehne umfassen, wobei die Tragarme in einem unteren Bereich der Rückenlehne am Sitz angekoppelt sind.

Durch die Anbindung des Sitzes an die Tragarme kann ein gewünschtes Synchronverhältnis von Sitzneigung zur Rückenlehnenneigung eingestellt werden, das einerseits durch den Abstand zwischen der Schwenkachse der Tragarme und der Ankopplung zwischen den Tragarmen und Rückenlehne und andererseits durch den Abstand der Schwenkachse der Tragarme von der ersten Drehachse des Sitzes bestimmt wird.

Weitere Vorteile und Ausgestaltungen der Erfindung werden im Folgenden anhand der Beschreibung und der Zeichnung näher erläutert.

In der Zeichnung zeigen
- Fig. 1a: eine schematische Seitenansicht des erfindungsgemäßen Stuhles in einer aufrechten Stellung,
- Fig. 1b: Rückansicht des Stuhles gemäß Fig. 1a,
- Fig. 1c: Draufsicht des Stuhles gemäß Fig. 1a
- Fig. 1d: vergrößerte Detailansicht der Anbindung zwischen Sitz und Sitzmechanik in der Stellung des Stuhles gemäß Fig. 1a,
- Fig. 1e: Vorderansicht des Stuhles gemäß Fig. 1a,
- Fig. 2a: eine schematische Seitenansicht des erfindungsgemäßen Stuhles in einer nach hinten geneigten Stellung,
- Fig. 2b: Rückansicht des Stuhles gemäß Fig. 2a,
- Fig. 2c: Draufsicht des Stuhles gemäß Fig. 2a,
- Fig. 2d: vergrößerte Detailansicht der Anbindung zwischen Sitz und Sitzmechanik in der Stellung des Stuhles gemäß Fig. 2a,
- Fig. 3a: eine schematische Seitenansicht des erfindungsgemäßen Stuhles in einer seitlich geneigten Stellung,
- Fig. 3b: Rückansicht des Stuhles gemäß Fig. 3a,
- Fig. 3c: Draufsicht des Stuhles gemäß Fig. 3a,
- Fig. 4a: schematische Draufsicht eins Stuhls in einer seitlich geneigten Stellung mit einer alternativen Abfederung und
- Fig. 4b: eine schematische Seitenansicht des Stuhles gemäß Fig. 4a.

In Fig. 1a-1e ist ein Stuhl in einer aufrechten Stellung dargestellt, bei dem es sich beispielsweise um einen Bürodrehstuhl handeln kann. Er besteht im Wesentlichen aus einem Sitz 1 und einer Sitzmechanik 2. Der Sitz 1 weist wiederum eine Sitzfläche 10 und eine Rückenlehne 11 auf, die relativ zueinander beweglich sind. Die relative Beweglichkeit kann dabei durch eine geeignete Schwenk- oder Biegezone gebildet werden, wobei Sitzfläche 10 und Rückenlehne 11 sowohl einstückig als auch durch separate Teile ausgebildet sein können.

Die Sitzmechanik weist einen Basisträger 3 auf, der an einem beliebig ausgestalteten Fußgestell 4 befestigt ist und zur Halterung des Sitzes 1 dient. Im dargestellten Ausführungsbeispiel umfasst die Sitzmechanik 2 weiterhin zwei seitliche, unabhängig voneinander reagierende Tragarme 21, 22, an welchen der Sitz 1 in einem hinteren Bereich 1b, insbesondere in einem unteren Bereich der Rückenlehne 11, angekoppelt ist. Als Anbindung kommen dabei insbesondere Kugelgelenke 23, 24 in Betracht, die in entsprechenden Aufnahmen an der Rückenlehne 11 gehaltert sind. Die Tragarme 21, 22 sind um eine am Basisträger 3 gehalterte Schwenkachse 25 verschwenkbar, die unterhalb des vorderen Endbereichs 1a des Sitzes 1 angeordnet ist. Der Sitz 1 ist in seinem vorderen Bereich 1a um eine separate Drehachse 12 schwenkbar gelagert, wobei der Abstand a zwischen der ersten Drehachse 12 und der Schwenkachse 25 der Tragarme 2 bis 8 cm, vorzugsweise 3 bis 5 cm beträgt.

Der Stuhl kann von seiner in den Fig. 1a-1e gezeigten Aufrechtenstellung auch in eine nach hinten geneigte Stellung gemäß den Fig. 2a-2d gebracht werden, indem der Benutzer sein Gewicht nach hinten verlagert.

Wie aus einem Vergleich der Fig. 1a und Fig. 2a ersichtlich wird, kommt es dabei zu einer Schwenkbewegung der Tragarme 21, 22 um ihre Schwenkachse 25 und um eine Schwenkbewegung des Sitzes 1 um seine erste Drehachse 12. Der Sitz 1 ist fest zwischen seiner ersten Drehachse 12 und den an den starren Tragarmen 21, 22 angebrachten Kugelgelenken 23, 24 eingespannt. Aufgrund des Abstandes a (siehe Fig. 1d) zwischen der ersten Drehachse 12 und der Schwenkachse 25 der Tragarme kommt es bei einer Schwenkbewegung von der aufrechten Stellung gemäß Fig. 1a in die nach hinten geneigte Stellung gemäß Fig. 2a zu einer Verlängerung des Abstandes b, b₁ zwischen der ersten Drehachse 12 und den Kugelgelenken 23 bzw. 24 8 (vgl. Fig. 1d und Fig. 2d).

Nachdem der Sitz 1 aber zwischen der ersten Drehachse 12 und den Kugelgelenken 23, 24 fest eingespannt ist, kommt es zu einer Relativbewegung zwischen Sitzfläche 10 und Rückenlehne 11, indem sich der Winkel zwischen Sitzfläche 10 und Rückenlehne 11 vergrößert. Bei dieser Bewegung des Sitzes findet somit einerseits eine Sitzneigung und andererseits einer Rückenlehneneigung statt. Das Verhältnis von Sitzneigung zu Rückenlehneneigung wird üblicherweise als Synchronverhältnis bezeichnet, wobei ein Synchronverhältnis von 1 zu 2 als besonders angenehm empfunden wird. Demzufolge ist die Rückenlehnenneigung, gemessen zur Standfläche, doppeltet so groß wie die Sitzneigung. Dieses Synchronverhältnis lässt sich einerseits durch den Abstand zwischen der Schwenkachse 25 der Tragarme und der Ankopplung zwischen Tragarm und Rückenlehne (Lage der Kugelgelenke 23, 24) und andererseits durch den Abstand a der Schwenkachse 25 der Tragarme von der ersten Drehachse 12 des Sitzes festlegen.

Die Tragarme 21, 22 wirken im Bereich ihrer Schwenkachse 25 mit wenigstens einem geeigneten Federelement, beispielsweise einer Torsions- oder Spiralfeder, zusammen, sodass die Tragarme den Sitz immer in die aufrechte Stellung gemäß Fig. 1a drücken. Das Federelement ist zweckmäßigerweise mit geeigneten Einstellmitteln versehen, um den Stuhl an das tatsächliche Gewicht eines Benutzers anpassen zu können. Weitere Einstellmittel, wie insbesondere eine Arretierung des Stuhles in der aufrechten Stellung sind denkbar.

Die oben beschriebene Sitzmechanik ermöglicht somit ein Schwenken des Sitzes um eine parallel zur Knieachse eines Benutzers ausgerichtete und im vorderen Bereich des Sitzes angeordnete Drehachse. In einer weiteren Ausgestaltung der Erfindung ist der Sitz 1 in seinem vorderen Endbereich 1a zudem um eine zur ersten Drehachse 12 senkrecht ausgerichtete zweite Drehachse 13 drehbar an der Sitzmechanik 2 bzw. am Basisträger 3 gelagert.

Im dargestellten Ausführungsbeispiel ist die zweite Drehachse 13 in der Mitte des Sitzes 1 in seinem vorderen Endbereich 1a angeordnet. In der aufrechten Stellung gemäß den Fig. 1a-1e schneiden sich die erste und zweite Drehachse 12, 13. Auch die Schwenkachse 25 und die zweite Drehachse 13 schneiden sich in dieser Stellung. Es wäre aber auch durchaus denkbar, dass die drei Achse zueinander versetzt angeordnet sind.

Die beiden Drehachsen 12, 13 des Sitzes 1 werden im dargestellten Ausführungsbeispiel durch einen am Basisträger 3 um die erste Achse 12 schwenkbeweglich gehalterten Bolzen 5 realisiert, der gleichzeitig eine Drehung des Sitzes 10 um die Längsachse des Bolzens erlaubt, welche die zweite Drehachse 13 bildet. Der Bolzen 5 weist im dargestellten Ausführungsbeispiel einen überstehenden Kopf 5a auf und ist an seinem anderen Ende fest mit einem Gleitschuh verbunden, der im Basisträger 3 nach Art einer Kulissenführung zur Ausführung der Schwenkbewegung um die erste Drehachse 12 geführt ist, wie das aus den Fig. 1d, 1e und 2d hervorgeht.

Der Sitz 1 ist somit im Bereich des Bolzens 5 in seinem vorderen Bereich und durch die beiden Kugelgelenke 23, 24 in seinem hinteren Bereich in der Sitzmechanik eingespannt. Aufgrund der starren Tragarme 21, 22 ist eine Drehbewegung des Sitzes 1 um die zweite Drehachse 13 somit nur in Verbindung mit einer gleichzeitigen Schwenkbewegung des Sitzes um die erste Drehachse 12 möglich. Die Schwenkbewegung des Sitzes 1 um die erste Drehachse 12 kann somit durch eine seitliche Schwenkbewegung des Sitzes überlagert werden. Dies bedeutet, dass beispielsweise das hintere linke Ende der Sitzfläche 10 weiter nach unten geneigt ist als das rechte hintere Ende. Durch die Verbindung von Sitzfläche 10 und Rückenlehne 11 folgt somit auch die Rückenlehne 11 einer solchen seitlichen Bewegung. Der Benutzer erfährt dadurch auch bei einer seitlichen Schwenkbewegung nach hinten eine angenehme Unterstützung durch die Rückenlehne.

Um insbesondere auch in der aufrechten Stellung des Stuhles eine ausreichende seitliche Stabilität zu gewährleisten stützt sich der Sitz 1 in seinem vorderen Bereich über zwei Gleitlager 6, 7 an der Sitzmechanik 2 bzw. dem Basisträger 3 ab. Im dargestellten Ausführungsbeispiel ist jeweils ein Gleitlager 6, 7 seitlich des Bolzens 13 zwischen dem Basisträger 3 und dem Sitz 1 vorgesehen (siehe Fig. 1c und 1e).

Die Fig. 3a-3c zeigen die Situation, bei der die rechte Seite des Sitzes 1 unabhängig von der linken Seite des Sitzes eine seitliche Schwenkbewegung ausführt. Dabei kommt es zwischen dem Sitz 1 und den Gleitlagern 6, 7 zu einer Relativbewegung, wie dies insbesondere aus Fig. 3c ersichtlich ist. Um diese Bewegung ausführen zu können, weist der Sitz eine entsprechende Verwindungsfähigkeit auf.

Durch die definierte Einspannung des Sitzes 1 zwischen den Fixpunkten (Bolzen 5 und Kugelgelenken 23, 24) lässt sich ein exaktes Synchronverhältnis von Sitzneigung zu Rückenlehnenneigung einstellen. Darüber hinaus kann der Stuhl nicht nur gerade nach hinten, sondern auch nach einer der beiden Seiten, geneigt werden. In jeder Stellung des Stuhles wirkt ein ausreichend starker Druck von der Rückenlehne 11 auf den Rücken des Benutzers, sodass sich dieser in jeder Stellung sicher gehalten fühlt.

Das Ausführungsbeispiel gemäß den Fig. 4a und 4b zeigt ebenfalls eine Stellung des Stuhles in einer seitlich geneigten Stellung (ähnlich der Fig. 3a bis 3c). Hier wirken die Tragarme 21', 22' aber mit einem als Spiralfeder ausgebildeten Federelement 26 zusammen. Die Tragarme 21', 22' sind in der vorderen Hälfte derart zueinander gekröpft ausgebildet, dass die beiden Tragarme in diesem Bereich parallel zueinander und mit relativ geringem Abstand voneinander angeordnet sind. Unter diesem Bereich ist das Federelement 26 angeordnet, das sich mit einem Ende an einem Widerlager 3a am Basisträger abstützt und mit seinem anderen Ende mit beiden Tragarmen 21', 22' in Kontakt steht, wobei die Tragarme das Federelement 26 gemeinsam, aber auch unabhängig voneinander bei einer Drehung um die Schwenkachse 25 eindrücken können. Im Rahmen der Erfindung könnte natürlich auch jedem Schwenkarm jeweils ein Federelement zugeordnet sein.

## Patentansprüche

1. Stuhl mit einem Sitz (1) und einer Sitzmechanik (2), wobei der Sitz mit der Sitzmechanik derart gekoppelt ist, dass der Sitz in einem vorderen Endbereich (1a) um eine erste Drehachse (12) schwenkbar gelagert ist, die parallel zur Knieachse eines Benutzers ausgerichtet ist,
**dadurch gekennzeichnet, dass**
der Sitz (1) in seinem vorderen Endbereich (1a) zudem um eine zur ersten Drehachse (12) senkrecht ausgerichtete zweite Drehachse (13) drehbar an der Sitzmechanik (2) gelagert ist und
die Sitzmechanik (2) eine seitliche Schwenkbewegung des Sitzes (1) erlaubt, wobei der Sitz (1) und die Sitzmechanik (2) derart ausgebildet sind, dass die eine Seite des Sitzes (1) bei der seitlichen Schwenkbewegung des Sitzes (1) unabhängig von der anderen Seite des Sitzes (1) bewegbar ist.

2. Stuhl nach Anspruch 1 **dadurch gekennzeichnet, dass** der Sitz (1) und die Sitzmechanik (2) derart ausgebildet sind, dass es bei der seitlichen Schwenkbewegung des Sitzes zu einer Drehung des Sitzes um die zweite Drehachse kommt.

3. Stuhl nach Anspruch 1, **dadurch gekennzeichnet, dass** die Sitzmechanik (2) zwei seitliche, unabhängig voneinander reagierende Tragarme (21, 22; 21', 22') aufweist, an welchen der Sitz (1) in einem hinteren Bereich (1b) angekoppelt ist.

4. Stuhl nach Anspruch 3, **dadurch gekennzeichnet, dass** die beiden Tragarme (21, 22; 21', 22') um eine Schwenkachse (25) verschwenkbar sind, die parallel zur ersten Drehachse (12) ausgerichtet und unterhalb des vorderen Endbereichs (1a) des Sitzes (1) angeordnet ist.

5. Stuhl nach Anspruch 4, **dadurch gekennzeichnet, dass** der Abstand (a) zwischen der ersten Drehachse (12) und der Schwenkachse (25) 2 bis 8cm, vorzugsweise 3 bis 5cm beträgt.

6. Stuhl nach Anspruch 3, **dadurch gekennzeichnet, dass** der Sitz (1) eine Sitzfläche (10) und eine Rückenlehne (11) umfasst, wobei die Tragarme (21, 22) in einem unteren Bereich der Rückenlehne (11) am Sitz (1) angekoppelt sind.

7. Stuhl nach Anspruch 4 und 6, **dadurch gekennzeichnet, dass** das Synchronverhältnis von Sitzneigung zu Rückenlehnenneigung einerseits durch den Abstand zwischen der Schwenkachse (25) der Tragarme (21, 22; 21', 22') und der Ankoppelung zwischen Tragarm (21, 22; 21', 22') und Rückenlehne (11) und andererseits durch den Abstand (a) der Schwenkachse (25) der Tragarme (21, 22; 21', 22') von der ersten Drehachse des Sitzes (1) bestimmt wird.

8. Stuhl nach Anspruch 1, **dadurch gekennzeichnet, dass** die zweite Drehachse (13) ortsfest an der Sitzmechanik (2) ausgebildet ist.

9. Stuhl nach Anspruch 1, **dadurch gekennzeichnet, dass** der vordere Endbereich des Sitzes (1a) über wenigstens ein zwischen Sitz (1) und Sitzmechanik (2) vorgesehenes Gleitlager (6, 7) an der Sitzmechanik (2) abgestützt ist.

## Claims

1. Chair having a seat (1) and a seat mechanism (2), the seat being coupled to the seat mechanism in such a manner that the seat is, in a front end region (1a), pivotably supported about a first axis of rotation (12) which is orientated parallel with the axis of a user's knees,
**characterised in that**
the seat (1) is, in its front end region (1a), additionally supported on the seat mechanism (2) so as to be rotatable about a second axis of rotation (13) orientated perpendicularly to the first axis of rotation (12) and
the seat mechanism (2) permits a lateral pivoting movement of the seat (1), the seat (1) and the seat mechanism (2) being in such a form that one side of the seat (1) is movable independently of the other side of the seat (1) during the lateral pivoting movement of the seat (1).

2. Chair according to claim 1, **characterised in that** the seat (1) and the seat mechanism (2) are in such a form that the seat rotates about the second axis of rotation during the lateral pivoting movement of the seat.

3. Chair according to claim 1, **characterised in that** the seat mechanism (2) has two lateral support arms (21, 22; 21', 22') which react independently of each other and to which the seat (1) is coupled in a rear region (1b).

4. Chair according to claim 3, **characterised in that** the two support arms (21, 22; 21', 22') are pivotable about a pivot axis (25) which is orientated parallel with the first axis of rotation (12) and which is arranged below the front end region (1a) of the seat (1).

5. Chair according to claim 4, **characterised in that** the distance (a) between the first axis of rotation (12) and the pivot axis (25) is from 2 to 8 cm, preferably from 3 to 5 cm.

6. Chair according to claim 3, **characterised in that** the seat (1) comprises a seating face (10) and a backrest (11), the support arms (21, 22) being coupled to the seat (1) in a lower region of the backrest (11).

7. Chair according to claims 4 and 6, **characterised in that** the synchronous ratio of the seat inclination to the backrest inclination is determined, on the one hand, by the distance between the pivot axis (25) of the support arms (21, 22; 21', 22') and the coupling between the support arm (21, 22; 21', 22') and the backrest (11) and, on the other hand, by the distance (a) of the pivot axis (25) of the support arms (21, 22; 21', 22') from the first axis of rotation of the seat (1).

8. Chair according to claim 1, **characterised in that** the second axis of rotation (13) is formed so as to be fixed in position on the seat mechanism (2).

9. Chair according to claim 1, **characterised in that** the front end region of the seat (1a) is supported on the seat mechanism (2) by way of at least one plain bearing (6, 7) provided between the seat (1) and the seat mechanism (2).

## Revendications

1. Chaise, qui comprend un siège (1) et un mécanisme d'assise (2), sachant que le siège (1) est couplé avec le mécanisme d'assise (2), ledit siège étant, dans une zone finale, avant (1a), monté en rotation autour d'un premier axe de rotation (12), qui est orienté parallèlement à l'axe du genou d'un utilisateur,
**caractérisée en ce que**
le siège (1), dans sa zone finale, avant (1a), est, de plus, monté sur le mécanisme d'assise (2), en rotation autour d'un deuxième axe de rotation (13), qui est orienté perpendiculairement par rapport au premier axe de rotation (12), et
le mécanisme d'assise (2) permet un mouvement de pivotement latéral du siège (1), sachant que ledit siège (1) et le mécanisme d'assise (2) sont conçus de sorte que, lors du mouvement de pivotement latéral du siège (1), l'un des côtés du siège (1) puisse être mû indépendamment de l'autre côté de le siège (1).

2. Chaise selon la revendication 1, **caractérisée en ce que** le siège (1) et le mécanisme d'assise (2) sont conçus de sorte qu'une rotation du siège (1) autour du deuxième axe de rotation ait lieu lors d'un mouvement de pivotement latéral du siège.

3. Chaise selon la revendication 1, **caractérisée en ce que** le mécanisme d'assise (2) est dote de deux bras de support (21, 22 ; 21', 22'), qui réagissent indépendamment l'un de l'autre et auxquels le siège (1) est couplé dans une zone arrière (1b).

4. Chaise selon la revendication 3, **caractérisée en ce que** les deux bras de support (21, 22 ; 21', 22') peuvent pivoter autour d'un axe de pivotement (25), qui est orienté parallèlement au premier axe de rotation (12) et est disposé au-dessous de la zone finale, avant (1a) du siège (1).

5. Chaise selon la revendication 4, **caractérisée en ce que** l'intervalle (a), entre le premier axe de rotation (12) et l'axe de pivotement (25) est de 2 à 8 cm, de préférence de 3 à 5 cm.

6. Chaise selon la revendication 3, **caractérisée en ce que** le siège (1) est composé d'une surface d'assise (10) et d'un dossier (11), sachant que les bras de support (21, 22 ; 21', 22') sont couplés avec le siège (1) dans une zone inférieure du l'élément de liaison (11).

7. Chaise selon les revendications 4 et 6, **caractérisée en ce que** le rapport de synchronisation entre de l'inclinaison du siège et l'inclinaison du dossier est déterminé, d'une part, par l'intervalle entre l'axe de pivotement (25) des bras de support (21, 22 ; 21', 22') et le couplage entre les bras de support (21, 22 ; 21', 22') et le dossier (11) et, d'autre part, par l'intervalle (a) entre l'axe de pivotement (25) des bras de support (21, 22 ; 21', 22') et le premier axe de rotation (12) du siège (1).

8. Chaise selon la revendication 1, **caractérisée en ce que** le deuxième axe de rotation (13) est agencé fixement sur le mécanisme d'assise (2),

9. Chaise selon la revendication 1, **caractérisée en ce que** la zone finale, avant (1a) du siège est soutenue, sur le mécanisme d'assise (2), par l'intermédiaire d'au moins un palier à glissement (6, 7), qui est prévu entre le siège (1) et le mécanisme d'assise (2).
